# DEMANDE DE BREVET EUROPEEN

(11) **EP 1 249 808 A1**
(43) Date de publication de la demande: **16.10.2002**
(21) Numéro de dépôt: 02290826.3
(22) Date de dépôt: 03.04.2002
(51) Int. Cl.: G08B 21/00

(54) **Dispositif de protection d'une personne isolée**

(30) Priorité: 10.04.2001 FR 0104884
(71) Demandeur: Tracetel, 78532 Buc Cedex (FR)
(72) Inventeur: Emery, Jean, 78470 Saint Remy Les Chevreuse (FR)
(74) Mandataire: Debay, Yves

(57) **Abrégé**

La présente invention concerne un dispositif de protection d'une personne isolée, destiné à déclencher une alarme lorsqu'une personne, par exemple un ouvrier, se trouve dans une situation pouvant être interprétée comme risquée. Cette situation peut être par exemple une perte d'aplomb, une immobilité pendant une durée comprise entre quelques millisecondes et plusieurs minutes voire au-delà, ou une non-réponse à un dispositif d'appel périodique. L'alarme a pour objectif d'avertir les secours pour venir en aide à la personne.

Le dispositif de protection d'une personne isolée comprend un mécanisme (1) d'horlogerie de mouvement à remontage automatique comportant une masse (10) oscillante transmettant son énergie mécanique à une micro-génératrice (11) électromagnétique, la micro-génératrice (11) convertissant cette énergie mécanique en énergie électrique pour la stocker dans au moins un accumulateur (12), le dispositif comprenant des moyens (22) d'avertissement déclenchés par des moyens (21) de surveillance lorsque ces derniers ne détectent pas de courant à la sortie de la micro-génératrice (11) pendant une durée déterminée.

## Description

La présente invention concerne un dispositif de protection d'une personne isolée. Un tel dispositif est destiné à déclencher une alarme lorsqu'une personne, par exemple un ouvrier, équipée du dispositif de protection d'une personne isolée se trouve dans une situation pouvant être interprétée comme risquée. Cette situation peut être par exemple une perte d'aplomb, une immobilité pendant une durée comprise entre quelques millisecondes et plusieurs minutes voire au-delà, ou une non-réponse à un dispositif d'appel périodique. L'alarme a pour objectif d'avertir les secours pour venir en aide à la personne.

Il est connu dans l'art antérieur de nombreux dispositifs de protection d'un travailleur isolé dont le principe est de détecter une absence de mouvement ou la position horizontale de l'utilisateur pour déclencher une alarme. Cependant, la plupart de ces dispositifs sont volumineux ou encombrants ou provoquent une gêne dans la position de travail et ne sont pas compatibles avec les conditions de travail de l'utilisateur.

La présente invention a donc pour objet de pallier les inconvénients de l'art antérieur en proposant un dispositif de protection d'une personne isolée de faible encombrement, portable sans gêner les mouvements de la personne isolée et évitant tout déclenchement intempestif de l'alarme.

Ce but est atteint par le dispositif de protection d'une personne isolée comprenant un mécanisme d'horlogerie de mouvement à remontage automatique comportant une masse oscillante transmettant son énergie mécanique à une micro-génératrice électromagnétique, la micro-génératrice convertissant cette énergie mécanique en énergie électrique pour la stocker dans un ou plusieurs accumulateurs, le dispositif comprenant des moyens de surveillance du courant généré par la micro-génératrice et des moyens d'avertissement déclenchés par les moyens de surveillance lorsque ces derniers ne détectent pas de courant à la sortie de la micro-génératrice pendant une durée déterminée, les moyens de surveillance et les moyens d'avertissement étant alimentés par au moins un des accumulateurs.

Selon une autre particularité, les moyens de surveillance comprennent un circuit électronique comportant un microcontrôleur qui initialise puis déclenche un compteur de temps dès qu'une impulsion électrique est détectée à la sortie de la micro-génératrice et dès que le compteur de temps atteint une valeur déterminée représentative de la durée déterminée, le microcontrôleur envoie un signal représentatif d'une absence de mouvement vers les moyens d'avertissement.

Selon une autre particularité, les moyens d'avertissement comprennent un circuit électronique comportant un émetteur d'ondes radio couplé à une logique intelligente, la logique intelligente générant un message déterminé transmis par l'émetteur sur une fréquence déterminée, sur réception d'un signal représentatif d'une absence de mouvement en provenance des moyens de surveillance.

Selon une autre particularité, le dispositif de protection d'une personne isolée comprend des moyens annexes d'alerte d'un centre de secours comprenant un récepteur d'ondes radio calé sur la fréquence de l'émetteur.

Selon une autre particularité, les moyens d'alerte du récepteur comprennent un circuit de communication envoyant un message préenregistré vers le centre de secours sur réception de messages déterminés de l'émetteur.

Selon une autre particularité, le dispositif de protection d'une personne isolée comprend deux accumulateurs d'énergie électrique, un premier accumulateur étant destiné à alimenter uniquement les moyens de surveillance, le deuxième accumulateur étant exclusivement réservé à l'alimentation des moyens d'avertissement, et étant chargé en priorité par la micro-génératrice de façon à privilégier le chargement des moyens permettant l'alimentation des moyens d'avertissement pour qu'ils fonctionnent correctement lorsqu'ils sont déclenchés par les moyens de surveillance.

Selon une autre particularité, la durée déterminée après laquelle les moyens de surveillance déclenchent les moyens d'avertissement est paramétrable au-dessus de quelques millisecondes.

Selon une autre particularité, le mécanisme de mouvement à remontage automatique, les moyens de surveillance et les moyens d'avertissement sont assemblés dans un même boîtier ayant sensiblement les dimensions d'un boîtier de montre poignet.

L'invention, avec ses caractéristiques et avantages, ressortira plus clairement à la lecture de la description faite en référence au dessin annexé dans lequel la figure unique représente un schéma du dispositif de protection d'une personne isolée dans un mode de réalisation selon l'invention.

La présente invention va à présent être décrite en référence à la figure unique. Le principe de l'invention est d'utiliser un mécanisme (1) de mouvement à remontage automatique pour détecter l'absence de mouvement.

Ce mécanisme (1) est utilisé dans l'horlogerie et permet par le mouvement de la montre sur le poignet de l'utilisateur, de recharger un accumulateur qui alimente des circuits électroniques (non représentés) commandant le mouvement mécanique d'horloge. D'une manière générale, un mécanisme (1) de mouvement à remontage automatique comprend une masse (10) oscillante selon un axe de rotation. Le mouvement de la masse (10) oscillante est provoqué par les mouvements de la montre. L'énergie mécanique de la masse (10) oscillante est transmise mécaniquement à une micro-génératrice (11) de courant. La micro-génératrice est un générateur électromagnétique miniaturisé qui convertit l'énergie mécanique de la masse (10) oscillante en énergie (E) électrique. L'énergie (E) électrique produite par la micro-génératrice est ensuite stockée dans un accumulateur (12). Le mécanisme (1) comprend également une molette (13) qui peut également fournir de l'énergie mécanique à la micro-génératrice (12). Ainsi, lors de la première utilisation et pour commencer à charger l'accumulateur (12) la molette est tournée par l'utilisateur. L'énergie mécanique de la rotation de la molette (13) est alors transmise mécaniquement à la micro-génératrice (12).

Selon l'invention, l'énergie (E) électrique stockée dans l'accumulateur (12) est destinée à alimenter des moyens (21) de surveillance du courant généré par la micro-génératrice (11). Les moyens de surveillance comprennent un circuit (21) électronique qui réagit aux impulsions électriques générées par la micro-génératrice (11) et évalue le temps écoulé entre deux impulsions électriques successives pour déterminer une absence anormale de mouvement de l'utilisateur. Le circuit (21) de surveillance comprend, par exemple, un microcontrôleur mesurant, par une liaison (14) appropriée et à faible consommation de courant, la tension aux bornes de la micro-génératrice (11). Chaque fois qu'une tension de valeur déterminée est détectée par le microcontrôleur, ce dernier initialise et déclenche un compteur de temps. Le compteur de temps peut être un chronomètre initialisé à zéro ou encore un compte à rebours initialisé à une valeur déterminée.

Lorsque, par absence d'impulsion de réinitialisation, le compteur de temps atteint la valeur déterminée, le microcontrôleur génère un signal représentatif de l'absence de mouvement de l'utilisateur et le transmet, par exemple via un bus (23), à des moyens (22) d'avertissement. Selon l'invention, la durée après laquelle le microcontrôleur génère le signal d'absence de mouvement est paramétrable à partir de quelques millisecondes, et peut par exemple être comprise entre 5 secondes et 5 minutes.

Les moyens (22) d'avertissement ont pour fonction de provoquer une procédure d'alerte d'un centre (4) de secours pour venir en aide à l'utilisateur du dispositif selon l'invention. Les moyens d'avertissement comprennent un circuit (22) électronique comportant une logique intelligente tel qu'un microprocesseur, contrôlant un émetteur (24) d'ondes radio de faible portée et son antenne. Sur réception, par le bus (23), du signal représentatif de l'absence de mouvement, le microprocesseur génère un message (25) déterminé transmis par ondes radio par l'émetteur (24). Le choix de l'émetteur (24) dépend essentiellement de la puissance électrique qu'il consomme et de la portée des ondes radio générées. Le choix de l'émetteur (24) est donc un compromis entre une consommation électrique la plus faible possible et une portée d'émission suffisante comprise entre quelques mètres et quelques dizaines de mètres suivant les conditions d'utilisation du dispositif selon l'invention.

Selon l'invention, le mécanisme (1) de mouvement à remontage automatique, le circuit (21) de surveillance et le circuit (22) d'avertissement, sont assemblés dans un même boîtier (non représenté) ayant sensiblement les dimensions d'un boîtier de montre bracelet.

Le dispositif selon l'invention comprend également des moyens (30) d'alerte d'un centre (4) de secours. Selon l'invention, les moyens (30) d'alerte sont distants du dispositif (21, 22) de surveillance et d'avertissement porté par l'utilisateur et comprennent un circuit (33) de communication automatique avec un centre (4) de secours et un récepteur (31) d'ondes radio que l'utilisateur disposera à coté de son chantier ou lieu de travail. Le circuit (33) de communication est de plus grande puissance et de plus grande portée que l'émetteur (24) du dispositif (1) selon l'invention.

Le récepteur (31) d'ondes radio est calé sur la même fréquence que l'émetteur (24) du circuit (22) d'avertissement. Lorsque le récepteur (31) reçoit le message (25) radio transmis par le circuit (22) d'avertissement, le récepteur (31) transmet un signal d'activation au circuit (33) de communication, par exemple via une liaison appropriée de faible portée. Sur réception de ce signal, le circuit (33) de communication relaie le signal en déclenchant une procédure d'appel automatique d'un centre (4) de secours. Cette procédure est préprogrammée sur des moyens de mémorisation du circuit (33) de communication. Le message de grande portée préprogrammé transmis au centre (4) de secours peut comprendre une identification de l'utilisateur ainsi, que sa localisation, au moins approximative. A titre d'exemple, les moyens (30) d'alerte peuvent être intégrés à un téléphone cellulaire ou à un ordinateur équipé d'un modem.

Ainsi, les moyens (30) d'alerte permettent de relayer à une plus grande portée et vers un centre (4) de secours, le message (25) déterminé généré par les moyens (22) d'avertissement.

Le circuit (22) électronique d'avertissement peut être alimenté par le même accumulateur (12) qui celui qui alimente le circuit (21) de surveillance ou par un accumulateur (non représenté) distinct.

D'une manière générale, le circuit (22) d'avertissement est plus exigeant en énergie électrique que le circuit (21) de surveillance. Par conséquent, si un seul accumulateur (12) est utilisé pour alimenter à la fois le circuit (21) de surveillance et le circuit (22) d'avertissement, l'accumulateur doit être dimensionné pour que sa charge minimum soit au moins suffisante pour que le circuit (22) puisse générer et transmettre le message (25) déterminé.

Si le circuit (22) d'avertissement est alimenté par un deuxième accumulateur (non représenté), distinct du premier accumulateur (12), le dispositif peut comprendre un circuit (non représenté) électronique de chargement.

Le circuit de chargement est placé entre la micro-génératrice et les deux accumulateurs (12), de façon à transmettre à l'un ou à l'autre l'énergie électrique produite par la micro-génératrice (11). Le circuit de chargement est conformé pour charger en priorité le deuxième accumulateur, alimentant le circuit (22) d'avertissement, de sorte que le niveau de charge du deuxième accumulateur soit toujours supérieur à un niveau de charge minimum pour faire fonctionner le circuit (22) d'avertissement. Lorsque le niveau de charge du deuxième accumulateur a atteint le niveau de charge minimum défini précédemment, le circuit de charge répartit l'énergie électrique produite par la micro-génératrice de façon sensiblement égale entre les deux accumulateurs (12).

On comprend que le dispositif de protection des personnes isolées selon l'invention est peu encombrant puisqu'il utilise un mécanisme d'horlogerie et des circuits électroniques aisément miniaturisables. Ainsi, comme expliqué précédemment, le dispositif selon l'invention peut se loger dans un boîtier de la taille d'une montre bracelet, ce qui ne gêne pas les mouvements de l'utilisateur.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif de protection d'une personne isolée, **caractérisé en ce qu'**il comprend un mécanisme (1) d'horlogerie de mouvement à remontage automatique comportant une masse (10) oscillante transmettant son énergie mécanique à une micro-génératrice (11) électromagnétique, la micro-génératrice (11) convertissant cette énergie mécanique en énergie électrique pour la stocker dans un ou plusieurs accumulateurs (12), le dispositif comprenant des moyens (21) de surveillance du courant généré par la micro-génératrice (11) et des moyens (22) d'avertissement déclenchés par les moyens (21) de surveillance lorsque ces derniers ne détectent pas de courant à la sortie de la micro-génératrice (11) pendant une durée déterminée, les moyens (21) de surveillance et les moyens (22) d'avertissement étant alimentés par au moins l'un des accumulateurs (12).

2. Dispositif de protection d'une personne isolée selon la revendication 1, **caractérisé en ce que** les moyens (21) de surveillance comprennent un circuit électronique comportant un microcontrôleur qui initialise puis déclenche un compteur de temps dès qu'une impulsion électrique est détectée à la sortie de la micro-génératrice et **en ce que** dès que le compteur de temps atteint une valeur déterminée représentative de la durée déterminée, le microcontrôleur envoie un signal représentatif d'une absence de mouvement vers les moyens (22) d'avertissement.

3. Dispositif de protection d'une personne isolée, selon la revendication 1 ou 2, **caractérisé en ce que** les moyens (22) d'avertissement comprennent un circuit électronique comportant un émetteur (24) d'ondes radio couplé à une logique intelligente, la logique intelligente générant un message (25) déterminé transmis par l'émetteur (24) sur une fréquence déterminée, sur réception d'un signal représentatif d'une absence de mouvement en provenance des moyens (21) de surveillance.

4. Dispositif de protection d'une personne isolée, selon l'une des revendications 1 à 3, **caractérisé en ce qu'**il comprend des moyens (30) annexes d'alerte d'un centre (4) de secours comprenant un récepteur (31) d'ondes radio calé sur la fréquence de l'émetteur (24).

5. Dispositif de protection d'une personne isolée selon la revendication 4, **caractérisé en ce que** les moyens (30) d'alerte du récepteur (31) comprennent un circuit (33) de communication envoyant un message préenregistré vers le centre (4) de secours sur réception de messages (25) déterminés de l'émetteur (24).

6. Dispositif de protection d'une personne isolée selon l'une des revendications 1 à 5, **caractérisé en ce qu'**il comprend deux accumulateurs d'énergie électrique, un premier accumulateur (12) étant destiné à alimenter uniquement les moyens (21) de surveillance, le deuxième accumulateur étant exclusivement réservé à l'alimentation des moyens (22) d'avertissement et étant chargé en priorité par la micro-génératrice (11) de façon à privilégier le chargement des moyens permettant l'alimentation des moyens d'avertissement pour qu'ils fonctionnent correctement lorsqu'ils sont déclenchés par les moyens (21) de surveillance.

7. Dispositif de protection d'une personne isolée selon l'une des revendications 1 à 6, **caractérisé en ce que** la durée déterminée après laquelle les moyens (21) de surveillance déclenchent les moyens (22) d'avertissement est paramétrable au-dessus de quelques millisecondes.

8. Dispositif de protection d'une personne isolée, selon l'une des revendications 1 à 7 **caractérisé en ce que** le mécanisme (1) de mouvement à remontage automatique, les moyens (21) de surveillance et les moyens (22) d'avertissement sont assemblés dans un même boîtier ayant sensiblement les dimensions d'un boîtier de montre bracelet.
